# EUROPÄISCHE PATENTSCHRIFT

(11) **EP 1 647 204 B1**
(45) Veröffentlichungstag und Bekanntmachung des Hinweises auf die Patenterteilung: **14.11.2007**
(21) Anmeldenummer: 06000347.2
(22) Anmeldetag: 22.08.2003
(51) Int. Cl.: A46B 11/00

(54) **Vorrats- und Applikatoreinheit**
Storing and applying device
Appareil de stockage et d'application

(30) Priorität: 06.09.2002 DE 10241218
(43) Veröffentlichungstag der Anmeldung: 19.04.2006
(62) Teilanmeldung aus: 03019035.9
(73) Patentinhaber: GEKA BRUSH GMBH, 91572 Bechhofen-Waizendorf (DE)
(72) Erfinder: Dumler, Norbert, 91522 Ansbach (DE)
(74) Vertreter: Schneck, Herbert

(56) Entgegenhaltungen:
- EP-A- 0 308 549
- DE-A1- 3 931 111
- DE-A1- 4 005 419
- FR-A- 2 288 495
- GB-A- 2 255 294
- US-A- 5 066 157

## Beschreibung

Die Erfindung betrifft eine Vorrats- und Applikatoreinheit nach dem Oberbegriff des Anspruchs 1, wie aus der FR 2288495 bekannt ist.

Im kosmetischen Bereich, auf welchen nachfolgend beispielhaft vor allem Bezug genommen wird, sind solche Einheiten für die Applikation von Mascara auf die Augenbrauen oder von Nagellack auf die Fingernägel bekannt. Nagellack-Einheiten umfassen in der Regel eine aus Glas hergestellte Flasche, auf welche eine Schraubkappe mit einem Pinsel oder einem sonstigen Faserbündel als Applikator aufschraubbar ist. Mascara-Einheiten weisen ebenfalls einen Vorratsbehälter für die Mascara-Flüssigkeit auf, wobei eine aufschraubbare Verschlusskappe einen Stiel mit einem Bürstchen trägt, welches durch eine Mehrzahl von Borsten gebildet wird, die zwischen verdrillten Drahtabschnitten gehalten sind. Daneben sind zahlreiche weitere Ausführungsformen von Behältern und Applikatoren bekannt, letztere zum Beispiel in Form von Schaumstoff-Formkörpern.

Hinsichtlich der Gleichmäßigkeit des Auftragsverhaltens derartiger Vorrats- und Applikatoreinheiten über die zur Verfügung stehende Auftragfläche des Applikators besteht noch Verbesserungsbedarf, insbesondere vor dem Hintergrund, dass der Markt einen steigenden Bedarf an kleineren Verpackungen und/oder Testverpackungen aufweist.

Es ist daher die Aufgabe der vorliegenden Erfindung, eine Vorrats- und Applikatoreinheit der eingangs genannten Art derart weiterzubilden, dass ein möglichst gleichmäßiger Auftrag eines Kosmetikums ermöglicht ist.

Diese Aufgabe wird erfindungsgemäß gelöst durch eine Vorrats- und Applikatoreinheit mit den Merkmalen nach Anspruch 1.

Der mindestens eine dezentrale Verbindungskanal, der zusätzlich zu einem zentralen Verbindungskanal vorgesehen sein kann, ermöglicht eine Beladung auch dezentraler Bereiche des Applikators mit dem Kosmetikum, sodass insgesamt eine größere Auftragfläche des Applikators für einen gleichmäßigen Auftrag des Kosmetikums zur Verfügung steht. Die Anzahl, Gruppierung und Querschnittsgestaltung der Verbindungskanäle kann dabei entsprechend der Form des Applikators gestaltet sein.

Der mindestens eine Verbindungskanal ist dabei als Zuführleitung ausgebildet, welche seitlich des Applikators mündet, über den Applikator-Aufsatz übersteht und insbesondere im Bereich eines vorderen Endes des Applikators endet. Mit einem derartigen Verbindungskanal lässt sich ein der zu applizierenden Fläche zugewandter Bereich des Applikators mit dem Kosmetikum beladen. Hierdurch lässt sich im Zuge des Auftragens vom Applikator abgeführtes Kosmetikum verzögerungsfrei wieder ersetzen, sodass es zu keiner Auftragsunterbrechung kommt.

Das Ende des mindestens einen Verbindungskanals kann dabei eine zum Applikator hin schräg zulaufende Auslassöffnung aufweisen. Hierdurch wird der mindestens eine Verbindungskanal so dicht wie möglich an den Applikator herangeführt, sodass dieser optimal mit Kosmetikum beladen werden kann.

Der mindestens eine Verbindungskanal kann weiterhin in das rohrförmige Innere eines Applikator-Aufsatzes mit einer insbesondere schräg verlaufend ausgebildeten Spitze münden, wobei ein vom Applikator-Aufsatz ausgehender, zunächst zentraler Verbindungskanal sich im späteren Verlauf in eine Mehrzahl von zumindest zum Teil dezentral angeordneter Verbindungskanäle teilen kann und in einer Mehrzahl dezentraler Auslassöffnungen münden kann. Die schräg verlaufende Spitze des Applikators begünstigt insbesondere Auftragstechniken, bei denen der Applikator entsprechend schräg auf die zu applizierende Fläche aufgesetzt wird. Die Mehrzahl dezentral angeordneter Verbindungskanäle begünstigt hierbei die Gleichmäßigkeit der Beladung des Applikators mit Kosmetikum.

Weiterhin kann ein zentraler Verbindungskanal in einen Verteilerkanal mit einer Mehrzahl von Auslassöffnungen für einen bürstenförmigen Applikator münden. Der Verteilerkanal, der bei dieser Ausführungsform den dezentral angeordneten Verbindungskanal darstellt, ermöglicht eine gleichmäßige Beladung des bürstenförmigen Applikators mit Kosmetikum.

Die Auslassöffnungen können dabei weiterhin U-förmig vom Kern einer Applikator-Bürste umgeben werden. Eine derartige Ausgestaltung eignet sich insbesondere beim Einsatz der Vorrats- und Applikatoreinheit als Mascara-Einheit.

Der Applikator kann weiterhin eine Mehrzahl von Einzelfasern umfassen, bei denen zumindest die freien Enden vorzugsweise mit einer Antihaftschicht, wie z. B. Teflon (PTFE), behandelt oder beschichtet sind. Dies verhindert ein Verkleben des Applikators.

Ausführungsbeispiele der Erfindung werden nachfolgend unter Bezugnahme auf die Zeichnung näher erläutert. In dieser zeigt:
- Fig. 1: eine Aufsicht auf die Applikator-Seite eines Applikator-Aufsatzes einer kosmetischen oder medizinischen Vorrats- und Applikatoreinheit;
- Fig. 2: einen Schnitt gemäß Linie VIII-VIII in Fig. 3;
- Fig. 3: einen Schnitt gemäß Linie IX-IX in Fig. 1;

Figuren 1 bis 3 zeigen einen Applikator-Aufsatz 1 mit einem Applikator 2 zum Auftragen einer kosmetischen oder medizinischen Substanz, zum Beispiel von Mascara oder Haarfarben auf die Augenbrauen oder von Nagellack auf die Fingernägel. Zum Gebrauch wird der Applikator-Aufsatz 1 auf einen in der Zeichnung nicht dargestellten Vorratsbehälter aufgesetzt.

Der Applikator 2 umfasst zwei in bekannter Weise mit dem Applikator-Aufsatz 1 verbundene, als Faserbündel ausgeführte Applikatorspitzen 3. Hierzu sind die Applikatorspitzen 3 in Sacklöcher 3a eingeklebt oder eingestanzt, welche in einer über einen Grundkörper 3b des Applikator-Aufsatzes 1 überstehenden und im Querschnitt ovalen Applikator-Nase 3c des Applikator-Aufsatzes 1 ausgebildet sind. Die Applikatorspitzen 3 bestehen aus einer Vielzahl von Einzelfasern 4. Die Oberflächen der Applikatorspitzen 3 können mit einer Antihaftschicht, wie z. B. Teflon (PTFE), behandelt oder beschichtet sein.

Die Einzelfasern 4 stehen von der Applikator-Nase 3c längs einer Haupterstreckungsrichtung 4a ab, die in Figur 2 strichpunktiert wiedergegeben ist. In Bezug auf eine mit der Haupterstreckungsrichtung 4a zusammenfallende bzw. parallele Symmetrie- bzw. Mittelachse ist der Applikator 2 aufgrund seiner beiden Applikatorspitzen zweizählig symmetrisch.

Es ist ein Verbindungskanal 9 vorgesehen. Dieser mündet applikatorseitig in einem keilförmig abgeschrägten Kanalabschnitt 10 neben der Applikatorspitze 3 aus. Der Kanalabschnitt 10 ist derart abgeschrägt, dass er in dem Bereich, welcher der Applikatorspitze 3 direkt benachbart ist, die größte Längserstreckung hat. Er steht über die Applikator-Nase 3c derart über, dass der Verbindungskanal 9 ungefähr bei der halben Längserstreckung der Einzelfasern 4 der Applikatorspitze 3 endet. Während des Verlaufs in der Applikator-Nase 3c und im Grundkörper 3b ist der Verbindungskanal 9 S-förmig geschwungen und mündet zentral im Grundkörper 3b zwischen den beiden Schneidkanten 8 aus. Der Verbindungskanal 9 hat im Kanalabschnitt 10 einen D-förmigen Querschnitt, wie in Figur 1 gezeigt.

Bei der Benutzung wird das Medium über den Verbindungskanal 9 zunächst an den freien Endbereich der Einzelfasern 4 abgegeben. Hierdurch wird eine gleichmäßige Verteilung des Mediums an die Spitzen der Einzelfasern 4 möglich.

Statt aus Einzelfasern kann die Applikatorspitze 3 auch aus den Materialien bestehen, die oben unter Bezugnahme auf das zweite Ausführungsbeispiel beschrieben wurden.

## Patentansprüche

1. Vorrats- und Applikatoreinheit, insbesondere Test-Einheit, umfassend einen Vorratsbehälter für das Kosmetikum, einen auf den Vorratsbehälter aufgesetzten Applikator-Aufsatz (1) mit einem diesem gegenüber längs einer Haupterstreckungsrichtung abstehenden Applikator (2), welcher zumindest abschnittsweise in Bezug auf eine zur Haupterstreckungsrichtung parallele Symmetrie- bzw. Mittelachse (4a) rotationssymmetrisch ist, und mit mindestens einem Verbindungskanal (9) von dem Vorratsbehälter zum Applikator (2) der zumindest abschnittsweise (14, 20) dezentral zu der Symmetrie- bzw. Mittelachse (4a) des Applikators (2) angeordnet ist, **dadurch gekennzeichnet, dass** der mindestens eine Verbindungskanal (9) als Zuführleitung ausgebildet ist, welche seitlich des Applikators (2) mündet und über den Applikator-Aufsatz (1) übersteht.

2. Vorrats- und Applikatoreinheit nach Anspruch 1, **dadurch gekennzeichnet, dass** der mindestens eine Verbindungskanal (9) im Bereich eines vorderen Endes des Applikators (1) endet.

3. Vorrats- und Applikatoreinheit nach Anspruch 1 oder 2, **dadurch gekennzeichnet, dass** das Ende des mindestens einen Verbindungskanals (9) eine zum Applikator (2) hin schräg zulaufende Auslassöffnung (10) aufweist.

4. Vorrats- und Applikatoreinheit nach einem der vorangegangenen Ansprüche, **dadurch gekennzeichnet, dass** der Verbindungskanal (9) im Kanalabschnitt (10) einen D-förmigen Querschnitt aufweist.

5. Vorrats- und Applikatoreinheit nach einem der vorangegangenen Ansprüche, **dadurch gekennzeichnet, dass** der Applikator (2) durch ein vergleichsweise weiches Material, wie Gummi, ein thermoplastisches Elastomer, jeweils mit einer Shore-Härte A von 5 bis 100, durch einen PU-/PE-Schaumstoff mit einer Porenzahl von circa 40 bis 100 ppi gebildet ist, oder aus Gummi, TPE oder PVC mit einer Beflockung aus Kunstseide, Rayon oder Polyamid besteht.

6. Vorrats- und Applikatoreinheit nach einem der Ansprüche 1 bis 4, **dadurch gekennzeichnet, dass** der Applikator (2) eine Mehrzahl von Einzelfasern (4) umfasst, wobei zumindest die freien Enden der Einzelfasern (4) vorzugsweise mit einer Antihaftschicht, wie z. B. Teflon (PTFE), behandelt oder beschichtet sind.

## Claims

1. Storage and applicator unit, in particular a tester unit, comprising a storage container for cosmetics, an applicator top unit (1) placed on top of the storage container with an applicator (2) extending outwardly relative to the latter along a main direction of extension, which at least in sections is rotationally symmetrical relative to an axis of symmetry or middle axis (4a) parallel to the main direction of extension and with at least one connecting channel (9) running from the storage container to the applicator (2) arranged at least in sections (14, 20) offset to the axis of symmetry or middle axis (4a) of the applicator (2), **characterised in that** the at least one connecting channel (9) is designed as a supply line which opens to the side of the applicator (2) and projects over the applicator top unit (1).

2. Storage and applicator unit according to claim 1, **characterised in that** the at least one connecting channel (9) ends in the region of a front end of the applicator (1).

3. Storage and applicator unit according to claim 1 or 2, **characterised in that** the end of the at least one connecting channel (9) has an outlet opening (10) running obliquely relative to the applicator (2).

4. Storage and applicator unit according to one of the preceding claims, **characterised in that** the connecting channel (9) has a D-shaped cross section in the channel section (10).

5. Storage and applicator unit according to one of the preceding claims, **characterised in that** the applicator (2) is made from a comparatively soft material, such as rubber, a thermoplastic elastomer, with a respective Shore hardness A of 5 to 100, by a PU/PE foamed plastic with a pore count of about 40 to 100 ppi, or is made from rubber TPE or PVC with a flocking of artificial silk, rayon or polyamide.

6. Storage and applicator unit according to one of claims 1 to 4, **characterised in that** the applicator (2) consists of a plurality of individual fibres (4), wherein at least the free ends of the individual fibres (4) are treated or coated preferably with an anti-adhesive layer, such as e.g. Teflon (PTFE).

## Revendications

1. Dispositif de stockage et d'application, en particulier dispositif de test, comprenant un réservoir de stockage pour un produit cosmétique, un chapeau d'applicateur (1) placé sur le réservoir de stockage avec un applicateur (2) éloigné par rapport au chapeau d'applicateur dans une direction d'extension principale, lequel applicateur est symétrique en rotation au moins par endroits par rapport à un axe symétrique et/ou central (4a) parallèle à la direction d'extension principale, et avec au moins un canal de liaison (9) allant du réservoir de stockage à l'applicateur (2) qui est agencé au moins par endroits (14, 20) de manière excentrée par rapport à l'axe symétrique et/ou central (4a) de l'applicateur (2), **caractérisé en ce que** le au moins un canal de liaison (9) est conçu comme une conduite d'alimentation, laquelle débouche sur le côté de l'applicateur (2) et fait saillie depuis le chapeau d'applicateur (1).

2. Dispositif de stockage et d'application selon la revendication 1, **caractérisé en ce que** le au moins un canal de liaison (9) se termine au niveau d'une extrémité avant de l'applicateur (1).

3. Dispositif de stockage et d'application selon la revendication 1 ou 2, **caractérisé en ce que** l'extrémité du au moins un canal de liaison (9) présente une ouverture de sortie (10) s'étirant en biais vers l'applicateur (2).

4. Dispositif de stockage et d'application selon l'une des revendications précédentes, **caractérisé en ce que** le canal de liaison (9) présente dans la partie du canal (10) une coupe transversale en forme de D.

5. Dispositif de stockage et d'application selon l'une des revendications précédentes, **caractérisé en ce que** l'applicateur (2) est formé d'un matériau comparativement mou, tel que du plastique, d'un élastomère thermoplastique, d'une dureté Shore A de 5 à 100, d'une mousse synthétique PU-/PE ayant un nombre de pores d'environ 40 à 100 ppi, ou est constitué de plastique, de TPE ou de PVC possédant un flocage en soie artificielle, rayonne, ou polyamide.

6. Dispositif de stockage et d'application selon l'une des revendications 1 à 4, **caractérisé en ce que** l'applicateur (2) comprend une pluralité de fibres individuelles (4), au moins les extrémités libres des fibres individuelles (4) étant traitées ou enduites de préférence d'une couche anti-adhésive telle que par exemple du téflon (PTFE).
